# EUROPÄISCHE PATENTSCHRIFT

(11) **EP 2 047 025 B1**
(45) Veröffentlichungstag und Bekanntmachung des Hinweises auf die Patenterteilung: **09.12.2009**
(21) Anmeldenummer: 07724399.6
(22) Anmeldetag: 20.04.2007
(51) Int. Cl.: D06F 39/02

(54) **DOSIERER MIT EINTEILIGER, FEDERNDER WALZE**
DOSING DEVICE COMPRISING A MONOLITHIC, RESILIENT ROLL
DOSEUR COMPORTANT UN GALET MONOBLOC ÉLASTIQUE

(30) Priorität: 02.08.2006 DE 102006036401
(43) Veröffentlichungstag der Anmeldung: 15.04.2009
(73) Patentinhaber: Henkel AG & Co. KGaA, 40589 Düsseldorf (DE)
(72) Erfinder: AHRENS, Elvira, 38855 Wernigerode (DE); AHRENS, Hans-Joachim, 38855 Wernigerode (DE); AHRENS, Stephan, 38855 Wernigerode (DE)
(86) Internationale Anmeldenummer: PCT/EP2007/003462
(87) Internationale Veröffentlichungsnummer: WO 2008/014832

(56) Entgegenhaltungen:
- EP-A- 0 575 714
- EP-A- 1 529 871
- WO-A-00/63482
- WO-A-2004/018760
- DE-A1-102005 031 696

## Beschreibung

Die Erfindung betrifft einen Dosierer mit einteiliger, federnder Walze als rollendes Auftragselement zum Dosieren von flüssigem Waschmittel, Weichspüler, Konzentraten, Reinigungsmitteln, Klebstoffen, Farben und anderen mittelviskosen Flüssigkeiten, wobei das rollende Auftragselement u.a. zum Auftragen von Waschmittel auf stark verschmutzte Textilbereiche vorgesehen ist.

Bisherige Auftragselemente nach der EP 0 172 592 für flüssiges Waschmittel sind in der Form einer Kugel bekannt, die mit einer Feder aus Kunst-stoff vom Innenraum her in die Fassung gedrückt wird. Dabei sind das Ausbringen und damit der Fluss des Waschmittels abhängig von der Stärke des Druckes auf das Textil, was bekanntlich recht uneben ist. Somit ist die Abgabe sehr unregelmäßig, sie erfolgt meist schwallartig. Andere Lösungen schlagen Schaumteile oder Pinsel vor, deren Handhabung umständlich ist, da die Versorgung mit Flüssigkeit unstetig erfolgt.

In der EP 0559 771 ist eine recht aufwändige Vorrichtung zum Vorbehandeln und Waschen von Textilien beschrieben. Ein Auftragselement in der Form eines Pinsels oder eines Zylinders aus Schaum ist von dieser Vorrichtung abnehmbar zum Auftragen von Waschmittel auf stark verschmutzte Bereiche. Man würde beim Auftragen jedoch mit den Fingern Waschmittelreste an der Halterung des Auftragselements berühren.

Die WO 2004/018760 beansprucht lediglich eine rollende Kugel mit Vertiefungen in einer Öffnung mit Lippen. Bekannt sind auch Lösungen mit einer rollenden Walze nach EP 0575714 A1 und EP-A-1 529 871, bei denen jedoch das Problem einer perfekten Abdichtung des Lagers bei gleichzeitiger Leichtgängigkeit der Walze nicht gelöst ist.

Es ist Aufgabe der Erfindung, einen Behälter zum gleichmäßigen Auftragen von Flüssigkeit, insbesondere von flüssigem Waschmittel mit einer Walze zu schaffen, weitestgehend unabhängig vom Druck auf das Textil. Dabei soll das Lager perfekt abgedichtet werden. Die gestellte Aufgabe wird entsprechend der Formulierung des Anspruches 1 und der Unteransprüche gelöst.

In eine Fassung eines Dosier- Behälters ist eine Walze oder eine Kugel mit einer Welle und einer Außenhülse mit Vertiefungen aus einem Kunststoff eingesetzt, wobei radial zwischen Welle und Außenhülse einstückig eine Mehrzahl von Federlamellen verlaufen.

Die Federlamellen sind derart konfiguriert, dass sie in radialer Richtung eine Federwirkung zwischen der Welle und der Außenhülse ausbilden. Insbesondere sind die Federlamellen in derart konfiguriert, dass die Außenhülse der Walze mit Hilfe des Federdruckes der Federlamellen von innen her dichtend gegen die Lippen der Fassung gedrückt wird.

Die Federlamellen können jede denkbare Form besitzen, welche zwischen Welle und Außenhülse eine Federwirkung in radialer Richtung bewirkt. Bevorzugt sind wellenförmige, lamellenartige Zungenformen. Die Zungen weisen eine Stärke von kleiner als 1 mm, bevorzugt kleiner als 0,5mm, besonders bevorzugt kleiner als 0,25mm, ganz besonders bevorzugt kleiner als 0,1 mm auf.

Welle, Außenhülse und Federlamellen sind einstückig vorzugsweise aus einem Kunststoff wie beispielsweise aus einem Polyolefin wie etwa PE oder PP geformt. Es ist jedoch auch ein leicht rollendes PA oder POM möglich.

Die Welle ist mit ihren Zapfen in je einem Lager leicht drehbar angeordnet. Die Außenhülse aus einem Kunststoff wird mit Hilfe des Federdruckes der Federlamellen von innen her dichtend gegen die Lippen der Fassung gedrückt. Dass bei Druck von außen die Außenhülse gegebenenfalls weniger stark gegen die Lippen gedrückt wird, ist für das Ausbringen der Flüssigkeit unerheblich. Dazu ist der Radius der Außenhülse geringfügig größer gewählt als der Innenradius des Lagers bis zu den Lippen hin.

Die Achse des Lagers und die Achse der Welle sind gegenüber dem Mittelpunkt der Fassung etwas in Richtung der äußeren Öffnung verschoben.

Zusätze von Gleitmitteln in dem Kunststoff, wie Molybdändisulfid oder Silikone verringern die Reibung deutlich. Beide Teile kann man über eine relativ dünne, innere Brücke miteinander verbinden und einteilig herstellen. Die Außenhülse soll diverse axiale Durchbrüche oder Schlitze besitzen.

Um das Lager trotz der Vertiefungen perfekt abzudichten, soll die Bogenlänge des Lagers in der Fassung größer als der Abstand von einer Vertiefung zur benachbarten Vertiefung sein. Unerheblich ist dabei, ob die Vertiefung radial oder axial eingebracht ist oder ob es nur einfache Vertiefungen sind. Das rollende Auftragselement arbeitet in jedem Falle im Zusammenhang mit den Vertiefungen wie eine Zahnradpumpe, die das Waschmittel, aber auch Klebstoff oder Farben vom Innenraum her nach außen transportiert. Im Falle des Verarbeitens von Klebstoff oder Farben würde man einen geschlossenen Stift aus PP oder PE als Behälter einsetzen.

Um eine möglichst hohe Dichtigkeit zu gewährleisten ist es weiterhin vorteilhaft, dass der Radius der Außenhülse geringfügig größer gewählt ist als der Innenradius des Lagers bis zu den Lippen.

Durch die Federlamellen bewirkte Eigenelastizität der Walze wird ermöglicht, die Außenhülse der abgefederten Welle und deren Lager etwas näher an die Öffnung der Fassung zu verlegen, um die Walze federnd gegen die Lippen zu drücken um so eine optimale Abdichtung zu erreichen.

Der Walzendosierer kann in derart konfiguriert sein, dass bei Ausübung eines Drucks auf die Walze bspw. beim Rollen des Dosierers über ein Textil, die Außenhülse von den Lippen wegfedert, was eine Erhöhung der Flüssigkeitsabgabe aus dem Dosierer bewirkt.

Um sicher zu stellen, dass die zu dosierende Flüssigkeit nicht in entlang der radialen Federlamellen und somit möglicherweise unkontrolliert in die Umgebung gelangen kann, ist es vorteilhaft, dass die innere Öffnung des Behälters eine Breite aufweist, die kleiner ist als die Breite der Außenhülse der Walze. Da die Rillen nicht bis an die Stirnseiten der Walze heranragen, dichten die verrundeten Ringe der Außenhülse die Fassung federnd ab.

Der Behälter soll möglichst aus einem spritzgegossenen Oberteil und einem Unterteil bestehen, die mit Hilfe eines oberen und eines unteren Hülsen-segments im Innenraum verschnappt werden, das erleichtert die Reinigung des Dosierers. Auch einen Verbindung per Ultraschall oder Klebung ist vorgesehen. Auch ein geblasener Behälter ist vorgesehen, dann soll die Fassung aus einem separaten, spritzgegossenen, präziseren Einsatz bestehen. In der Einfüllöffnung des Behälters ist eine Zunge mit einer Einschnürung als Originalitätssicherung eingeformt. Damit kann man dem unbefugten Abmontieren der Dosierer von den Flaschen begegnen. Die Fassung mit dem rollenden Auftragselement kann an einem kugelförmigen oder elliptischen Behälter angeordnet sein, der auf eine Schraubkappe einer Flasche montierbar ist.

In einer zweiten, grundsätzlich anderen Ausführung kann die Fassung auch direkt an einer Schraubkappe angeformt sein. Diese Schraubkappe ist im Regelfall als Verschluss auf einer Flasche mit Flüssigwaschmittel geschraubt.

Über das rollende Auftragselement, das in einer Fassung an einer Schraubkappe einer Flasche angeordnet ist, ist in der Regel eine Schutzkappe befestigt. Sie kann auch als eine, die Schraubkappe seitlich überragende Standkappe ausgebildet sein. Zur Abdichtung und Transportsicherung der Schutzkappe soll wenigstens ein Dichtring eingeformt sein, der dichtend auf die Schraubkappe oder in seine Ringnut greift. Die Schutzkappe wird meist mit einem Innengewinde auf einem Außengewinde der Schraubkappe befestigt. Das rollende Auftragselement soll in einer wichtigen Ausführung eine Walze mit Vertiefungen bzw. koaxialen Nuten sein. Möglich ist auch, das rollende Auftragselement als eine Kugel mit Vertiefungen oder als ein Ellipsoid mit Vertiefungen herzustellen. Seitlich soll wieder je Seite ein Zapfen angebracht sein, der den Rollwiderstand herabsetzt.

Zur Montage ist vorgesehen, das rollende Auftragselement von der äußeren Öffnung her in die Fassung gegen ein nach innen hin offenes Lager zu schnappen.

Die erfindungsgemäße Dosierwalze kann auch fest mit der Öffnung eines Produkt enthaltenden Behälters verbunden sein, so dass der Inhalt des Behälters direkt durch die Walze, beispielsweise zur Vorbehandlung eines verschmutzten Textilstücks, applizierbar ist. Hierzu können als Behälter Flaschen, Tuben, Fläschchen, Flakons oder ähnliches vorgesehen sein.

Weitere Ausführungen und Erläuterungen zur vorliegenden Erfindung sind den nachfolgenden Beispielen und Figuren zu entnehmen. Dabei zeigen:
- Figur 1: perspektivische Ansicht eines Behälters mit Walze,
- Figur 2: perspektivische Ansicht einer Walze,
- Figur 3: Längsschnitt durch eine Walze,
- Figur 5: perspektivische Einsicht in einen Behälter mit Walze,
- Figur 6: Seitenansicht und Ausbruch eines Behälters mit Walze,
- Figur 7 bis 12: Ansichten und Details einer Schaubkappe mit Kugel.
- Figur 13: perspektivische Explosionsansicht eines Behälters mit Walze
- Figur 14: perspektivische Detailansicht der Walzenaufnahme im Behälter

### Bezugszeichenliste

- 1: Fassung
- 2: Behälter
- 3: Walze
- 4: Federlamellen
- 5: Welle
- 6: Außenhülse
- 7: Vertiefungen
- 9: Mantelfläche
- 10: Axiale Rillen
- 11: Lager
- 12: Brücke
- 13: Innenraum
- 14: Äußere Öffnung
- 15: Einfüllöffnung
- 16: Kragen
- 17: Schraubkappe
- 18: Flasche
- 19: Zunge
- 20: Deckel
- 21: Einschnürung
- 22: Originalitätssicherung
- 23: Unteres Hülsensegment
- 24: Oberes Hülsensegment
- 25: Lippen
- 26: Flasche
- 27: Innere Öffnung
- 28: Zapfen
- 29: Ausgießkanal
- 30: Erhöhungen, Stege
- 31: Markierung
- 32: Griffmulde
- 33: Kugel
- 34: Mantelfläche
- 35: Boden
- A: Abstand
- B: Bogenlänge
- R: Radius der Außenhülse
- r: Radius des Lagers

Figur 1 zeigt eine perspektivische Ansicht eines Behälters 2, an dessen unterer Stirnseite ein Fassung 1 eingebracht ist. In diese Fassung 1 ist eine einstückige Walze 3 eingeschnappt, die aus einer Außenhülse 6, einer Mehrzahl von radial verlaufenden Federlamellen und im Zentrum aus einer Welle 5 besteht. Die Außenhülse 6 besitzt vierzehn Vertiefungen 7, in der Form von axialen Rillen 10. In die Einfüllöffnung 15 ist ein Kragen 16 mit einem Ausgießkanal 29 und einer Originalitätssicherung 22 eingeformt. Letztere wird unter die Schraubkappe 17 der Flasche 26 geklemmt. Damit wird dem Diebstahl in den großen Märkten begegnet. Seitlich befinden sich auf dem Behälter 2 die Markierungen 31 für die Füllhöhe und ein Griffelement 32.

Die Figur 2 zeigt in einer perspektivischen Ansicht eine erfindungsgemäße Walze 3. Die Walze 3 ist einstückig ausgeformt und besteht aus einer Welle 5 von der aus sich radial eine Mehrzahl von Federlamellen 4 in Richtung Außenhülse 6 der Walze 3 erstrecken und so die Welle 5 und die Außenhülse 6 federnd miteinander verbinden. Hierdurch sind die Wellen 5 mit ihren Zapfen 28 in der Walze 3 bzw. Kugel federnd gelagert. Dadurch bedingt kann man einen Andruck der Außenhülse 6 an die Innenkontur der Fassung 1 und an deren Lippen 25 erzielen.

Die Federlamellen 4 haben ein dünnwandiges, wellenförmiges Profil und erstrecken sich im Wesentlichen über die gesamte Breite der Walze. Die Welle 3 ragt jeweils an beiden Stirnseiten über die Außenhülse 6 hinaus so dass die Welle 5 in das Lager 11 des Behälters 2 einschnappen kann.

Die äußere Mantelfläche 9 der Walze 3 weist eine Mehrzahl von Vertiefungen 7 auf, die als axiale Rillen ausgeformt sind.

In Figur 3 ist die aus Figur 2 bekannte Walze 3 in einer Seitenansicht abgebildet. Figur 4 zeigt die aus Figur 3 bekannte Walze 3 in einem Längsschnitt.

Die Figur 5 zeigt perspektivisch einen Einblick in die Einfüllöffnung 15 im Deckel 20. Mit der Einfüllöffnung 15 ist ein oberes Hülsensegment 24 verbunden, welches in ein unteres Hülsensegment 23 des Behälters 2 geschnappt wurde. Durch diese Snap- In- Technik kann die Benutzerin den Deckel 20 vom Behälter 2 zwecks Reinigung lösen. Über einen schmalen Ausgießkanal 29 in diesem oberen Hülsensegment 24 kann man mit dem Dosierer eine definierte Menge Flüssigkeit ausgießen. Im Normalfall wird dieser Dosierer mit in die Waschmaschine gegeben.

Figur 6 zeigt eine Seitenansicht sowie einen Ausbruch eines kompletten Dosierers mit einer Walze 3. In der Fassung 1 im Behälter 2, die dem Radius R der Außenhülse 6 angepasst ist, läuft in einem engen Spielsitz die komplette Walze 3. Deren Zapfen 28 der Welle 5 aus PA sind in je ein Lager 11 des Behälters 2 aus PP eingeschnappt. Die Verbindung vom Innenraum 13 zur Walze 3 wird über die innere Öffnung 27 der Fassung 1 hergestellt. Die Weite der Lippen 25 ist etwas geringer als der Außendurchmesser der Außenhülse 6. Zwei Griffmulden 32 dienen der Auflage des Zeigefingers und des Mittelfingers.

In den Figuren 7 bis 12 wird ein Behälter 2 gezeigt, der unmittelbar auf die Flasche 26 mit flüssigem Waschmittel geschraubt ist. In dessen Fassung 1 bewegt sich eine Kugel 33 mit einer Welle 5 und einem Zapfen 28. Zur permanenten Abdichtung des Behälters 2 mit seiner Kugel 33 verwendet man hier eine Schraubkappe 17, die mit ihrem Boden 35 die Kugel 33 dichtend in die Fassung 1 drückt.

Figur 13 zeigt eine perspektivische Explosionsansicht des erfindungsgemäßen Behälters mit Walze. An der äußeren Öffnung 14 des Behälters 2 ist eine Fassung 1 ausgeformt, die zur Aufnahme und Lagerung der Walze 3 ausgebildet ist. Wie in Figur 14 gezeigt ist, weist die Fassung 1 ein Lager 11 zur Aufnahme der Welle 5 der Walze'3 auf. Die Aufnahme ist der Welle 5 im Lager ist vorzugsweise als Snap-In Verbindung ausgestaltet.

Die Achse 11' des Lagers 11 ist gegenüber dem Mittelpunkt 1' der Fassung 1 leicht in Richtung der äußeren Öffnung 14 verschoben.

## Patentansprüche

1. Dosierer mit einteiliger walze (3) zum Dosieren von flüssigem Waschmittel, Weichspüler, Reinigungsmitteln, Klebstoffen, Farben oder anderen Flüssigkeiten wobei das rollende Auftragselement u.a. zum Auftragen von Waschmittel auf stark verschmutzte Textilbereiche vorgesehen ist,
**dadurch gekennzeichnet,**
- **dass** in eine Fassung (1) eines Dosier- Behälters (2) eine einstückig ausgebildete Walze (3) mit einer Welle (5) und einer Außenhülse (6) mit Vertiefungen (7) aus Kunststoff eingesetzt ist, wobei radial zwischen Welle (5) und Außenhülse (6) eine Mehrzahl von Federlamellen (4) verlaufen, die derart konfiguriert sind, dass sie in radialer Richtung eine Federwirkung zwischen der Welle (5) und der Außenhülse (6) ausbilden,
- **dass** die Welle (5) mit ihren Zapfen (28) in je einem Lager (11) drehbar angeordnet ist und
- **dass** die Außenhülse (6) mit dem Federdruck der Federlamellen (4) von innen her dichtend gegen die Lippen (25) der Fassung (1) gedrückt ist.

2. Dosierer mit einteiliger Walze (3) nach Anspruch 1, **dadurch gekennzeichnet, dass** die Federlametten (4) wellenförmig, lamellenartig ausgebildet sind.

3. Dosierer mit einteiliger Walze (3) nach Anspruch 2, **dadurch gekennzeichnet, dass** die Federlamellen (4) eine Stärke von kleiner als 1 mm, bevorzugt kleiner als 0,5mm, besonders bevorzugt kleiner als 0,25mm, ganz besonders bevorzugt kleiner als 0,1 mm aufweisen.

4. Dosierer mit einteiliger Walze (3) nach einem der vorstehenden Ansprüche, **dadurch gekennzeichnet, dass** die innere Öffnung (27) eine Breite (b) aufweist, die kleiner ist als die Breite (B) der Außenhülse (6).

5. Dosierer mit einteiliger Walze (3) nach einem der vorstehenden Ansprüche, **dadurch gekennzeichnet, dass** der Radius (R) der Außenhülse (6) geringfügig größer gewählt ist als der Innenradius ( r ) des Lagers (11) bis zu den Lippen (25).

6. Dosierer mit einteiliger Walze (3) nach einem der vorstehenden Ansprüche, **dadurch gekennzeichnet, dass** die Achse (11') des Lagers (11) und die Achse (5') der Welle (5) gegenüber dem Mittelpunkt (1X') der Fassung (1X) etwas in Richtung der äußeren Öffnung (14) verschoben ist.

7. Dosierer mit einteiliger Walze (3) nach einem der vorstehenden Ansprüche, **dadurch gekennzeichnet, dass** die Welle (5) der Walze (3) aus einem Polyolefin mit einem an die Oberfläche migrierenden Gleitmittel- Zusatz besteht.

8. Dosierer mit einteiliger Walze (3) nach einem der vorstehenden Ansprüche, **dadurch gekennzeichnet, dass** die Bogenlänge (B) des Lagers (11) in der Fassung (1) größer als der Abstand (A) von einer Vertiefung (7) zur benachbarten Vertiefung (7') ist und dass die Fassung (1) bzw. das Lager (11) zum Innenraum (13) hin über eine innere Öffnung (27) verfügen.

9. Dosierer mit einteiliger Walze (3) nach einem der vorstehenden Ansprüche, **dadurch gekennzeichnet, dass** in dem Rand der Einfüllöffnung (15) ein nach innen weisender Kragen (16) eingeformt ist, der an einer Stelle von einem Ausgießkanal (29) durchbrochen ist.

10. Dosierer mit einteiliger Walze (3) nach einem der vorstehenden Ansprüche, **dadurch gekennzeichnet, dass** die Fassung (1) mit der Walze (3) direkt an einem kugelförmigen, elliptischen oder beliebig geformten Behälter (2) angeordnet ist, der auf eine Schraubkappe (17) einer Flasche (18) montierbar ist.

11. Dosierer mit einteiliger Walze (3) nach einem der vorstehenden Ansprüche, **dadurch gekennzeichnet, dass** in der Einfüllöffnung (15) des Behälters (1) wenigstens eine Zunge (19) mit einer Einschnürung (21) als Originalitätssicherung (22) angeformt ist.

12. Dosierer mit einteiliger Walze (3) nach einem der vorstehenden Ansprüche, **dadurch gekennzeichnet, dass** die abreißbare Zunge (19) unter die Schaubkappe (17) der Flasche (18) geklemmt ist.

13. Dosierer mit einteiliger Walze (3) nach einem der vorstehenden Ansprüche, **dadurch gekennzeichnet, dass** in den Deckel (20) und in den Behälter (2) je ein ineinander greifendes Hülsensegment (23, 24) eingeformt ist.

14. Dosierer mit einteiliger Walze (3) nach einem der vorstehenden Ansprüche, **dadurch gekennzeichnet, dass** in den Deckel (20) und in den Behälter (2) je ein ineinander schnappendes Hülsensegment (23, 24) eingeformt ist.

## Claims

1. A dispenser with one-piece roller (3) for dispensing liquid washing agent, rinse conditioner, cleaning agents, adhesives, dyes or other liquids, the rolling application element being provided inter alia for applying washing agent to heavily soiled textile areas,
**characterised in that**
- a roller (3) of one-piece construction is inserted into a holder (1) of a dispensing container (2) with a shaft (5) and an outer sleeve (6) with recesses (7) of plastics, a plurality of spring strips (4) extending radially between shaft (5) and outer sleeve (6), which spring strips are configured in such a way that they exert a spring action in the radial direction between the shaft (5) and the outer sleeve (6),
- the shaft (5) is arranged rotatably with its journals (28) in each case in a bearing (11) and
- the outer sleeve (6) is pressed by the spring pressure of the spring strips (4) sealingly from the inside against the lips (25) of the holder (1).

2. A dispenser with one-piece roller (3) according to claim 1, **characterised in that** the spring strips (4) are of undulating, lamellar construction.

3. A dispenser with one-piece roller (3) according to claim 2, **characterised in that** the spring strips (4) are less then 1 mm, preferably less than 0.5 mm, particularly preferably less than 0.25 mm, very particularly preferably less than 0.1 mm thick.

4. A dispenser with one-piece roller (3) according to any one of the preceding claims, **characterised in that** the inner opening (27) has a width (b) which is smaller than the width (B) of the outer sleeve (6).

5. A dispenser with one-piece roller (3) according to one of the preceding claims, **characterised in that** the radius (R) of the outer sleeve (6) is selected to be slightly larger than the internal radius (r) of the bearing (11) as far as the lips (25).

6. A dispenser with one-piece roller (3) according to any one of the preceding claims, **characterised in that** the axis (11') of the bearing (11) and the axis (5') of the shaft (5) are displaced somewhat relative to the centre point (1X') of the holder (1X) towards the outer opening (14).

7. A dispenser with one-piece roller (3) according to any one of the preceding claims, **characterised in that** the shaft (5) of the roller (3) consists of a polyolefin with a lubricant additive which migrates to the surface.

8. A dispenser with one-piece roller (3) according to any one of the preceding claims, **characterised in that** the arc length (B) of the bearing (11) in the holder (1) is greater than the distance (A) from one recess (7) to the neighbouring recess (7') and **in that** the holder (1) or the bearing (11) have an inner opening (27) towards the interior (13).

9. A dispenser with one-piece roller (3) according to any one of the preceding claims, **characterised in that** an inwardly directed collar (16) is formed in the border of the filling opening (15), which collar is pierced at one point by a pouring channel (29).

10. A dispenser with one-piece roller (3) according to any one of the preceding claims, **characterised in that** the holder (1) with the roller (3) is arranged directly on a container (2) which is spherical, elliptical or has any desired shape and which may be fitted on a screw cap (17) of a bottle (18).

11. A dispenser with one-piece roller (3) according to any one of the preceding claims, **characterised in that** at least one tongue (19) with a narrow portion (21) is formed in the filling opening (15) of the container (1) as a tamper-evident seal (22).

12. A dispenser with one-piece roller (3) according to any one of the preceding claims, **characterised in that** the tear-off tongue (19) is clamped under the screw cap (17) of the bottle (18).

13. A dispenser with one-piece roller (3) according to any one of the preceding claims, **characterised in that** an interlocking sleeve segment (23, 24) is in each case formed in the lid (20) and in the container (2).

14. A dispenser with one-piece roller (3) according to any one of the preceding claims, **characterised in that** a snap-together sleeve segment (23, 24) is in each case formed in the lid (20) and in the container (2).

## Revendications

1. Doseur avec un galet (3) monobloc pour doser un agent de lavage liquide, un adoucissant, des agents détergents, des colles, des colorants ou d'autres liquides, l'élément applicateur roulant étant prévu entre autres pour appliquer de l'agent de lavage sur des zones de textile fortement salies,
**caractérisé en ce que**
- dans un réceptacle (1) d'un récipient doseur (2) est inséré un galet (3) formé d'une seule pièce avec un arbre (5) et une douille extérieure (6) avec des creux (7) en matière plastique, une pluralité de lamelles élastiques (4) se prolongeant radialement entre l'arbre (5) et la douille extérieure (6), qui sont configurées de telle façon qu'elles développent dans la direction radiale un effet de ressort entre l'arbre (5) et la douille extérieure (6),
- que l'arbre (5) avec ses axes (28) est disposé de façon à pouvoir tourner respectivement dans un palier (11) et
- la douille extérieure (6) est pressée de façon étanche avec la pression élastique des lamelles de ressort (4) depuis l'intérieur contre les lèvres (25) du réceptacle (1).

2. Doseur avec un galet (3) monobloc selon la revendication 1, **caractérisé en ce que** les lamelles de ressort (4) sont formées de façon ondulée, similaires à des lamelles.

3. Doseur avec un galet (3) monobloc selon la revendication 2, **caractérisé en ce que** les lamelles élastiques (4) présentent une épaisseur inférieure à 1 mm, de préférence inférieure à 0,5 mm, de manière particulièrement préférée inférieure à 0,25 mm, de manière tout particulièrement préférée inférieure à 0,1 mm.

4. Doseur avec un galet (3) monobloc selon l'une quelconque des revendications précédentes, **caractérisé en ce que** l'ouverture intérieure (27) présente une largeur (b) qui est plus petite que la largeur (B) de la douille extérieure (6).

5. Doseur avec un galet (3) monobloc selon l'une quelconque des revendications précédentes, **caractérisé en ce que** le rayon (R) de la douille extérieure (6) est choisi de façon à être légèrement plus grand que le rayon intérieure (r) du palier (11) jusqu'aux lèvres (25).

6. Doseur avec un galet (3) monobloc selon l'une quelconque des revendications précédentes, **caractérisé en ce que** l'axe (11') du palier (11) et l'axe (5') de l'arbre (5) sont décalés quelque peu dans la direction de l'ouverture extérieure (14) par rapport au point central (1X') du réceptacle (1X).

7. Doseur avec un galet (3) monobloc selon l'une quelconque des revendications précédentes, **caractérisé en ce que** l'arbre (5) du galet (3) est constitué d'une polyoléfine avec un ajout de lubrifiant migrant sur la surface.

8. Doseur avec un galet (3) monobloc selon l'une quelconque des revendications précédentes, **caractérisé en ce que** la longueur de l'arc (B) du palier (11) dans le réceptacle (1) est plus grande que la distance (A) séparant un creux (7) du creux voisin (7') et que le réceptacle (1) ou le palier (11) dispose d'une ouverture intérieure (27) en direction de l'espace intérieure (13).

9. Doseur avec un galet (3) monobloc selon l'une quelconque des revendications précédentes, **caractérisé en ce que** dans le bord de l'ouverture de remplissage (15), est moulée une collerette (16) orientée vers l'intérieur qui est percée en un endroit par un canal de déversement (29).

10. Doseur avec un galet (3) monobloc selon l'une quelconque des revendications précédentes, **caractérisé en ce que** le réceptacle (1) avec le galet (3) est disposé directement sur un récipient (2) de forme sphérique, elliptique, ou de forme quelconque, qui peut être monté sur un capuchon à vis (17) d'une bouteille (18).

11. Doseur avec un galet (3) monobloc selon l'une quelconque des revendications précédentes, **caractérisé en ce que** dans l'ouverture de remplissage (15) du récipient (1) au moins une languette (19) avec un étranglement (21) est moulée en tant que dispositif de garantie d'origine (22).

12. Doseur avec un galet (3) monobloc selon l'une quelconque des revendications précédentes, **caractérisé en ce que** la languette arrachable (19) est bloquée sous le capuchon à vis (17) de la bouteille (18).

13. Doseur avec un galet (3) monobloc selon l'une quelconque des revendications précédentes, **caractérisé en ce que** sont moulés des segments de douille (23, 24) respectivement dans le couvercle (20) et dans le récipient (2), qui s'engagent l'un dans l'autre.

14. Doseur avec un galet (3) monobloc selon l'une quelconque des revendications précédentes, **caractérisé en ce que** sont moulés des segments de douille (23, 24) respectivement dans le couvercle (20) et dans le récipient (2), qui s'encliquettent l'un dans l'autre.
